# EUROPÄISCHE PATENTSCHRIFT

(11) **EP 0 667 439 B1**
(45) Veröffentlichungstag und Bekanntmachung des Hinweises auf die Patenterteilung: **07.10.1998**
(21) Anmeldenummer: 94120882.9
(22) Anmeldetag: 29.12.1994
(51) Int. Cl.: E06B 5/16, E06B 3/263

(54) **Wärmedämmendes Verbundprofil**
Heat-insulating compound profile
Profilé composite calorifuge

(30) Priorität: 12.02.1994 DE 4404565
(43) Veröffentlichungstag der Anmeldung: 16.08.1995
(73) Patentinhaber: NORSK HYDRO A/S, 0257 Oslo 2 (NO)
(72) Erfinder: Schulz, Harald, Dr., D-89358 Ettenbeuren (DE)
(74) Vertreter: Fay, Hermann, Dipl.-Phys. Dr.

(56) Entgegenhaltungen:
- EP-A- 0 131 279
- EP-A- 0 553 688
- AT-B- 391 522
- DE-A- 3 041 357
- DE-A- 3 235 219
- DE-A- 3 545 092
- DE-A- 3 621 943
- DE-A- 4 107 933
- DE-U- 9 105 504
- GB-A- 2 080 378
- GB-A- 2 212 546

## Beschreibung

Die Erfindung betrifft ein wärmedämmendes Verbundprofil für Fassaden, Fenster, Türen und dergleichen, insbesondere für Brandschutzkonstruktionen, bestehend aus zwei Metallprofilen, die über wenigstens ein Verbindungselement miteinander verbunden und auf Abstand voneinander gehalten sind, wobei das Verbindungselement von massiven Intumeszenz-Streifen gebildet ist.

Intumeszenz-Streifen, die z.B. unter den Handelsmarken Promaseal oder Pallusol erhältlich sind, können in einbaufähigen Breiten am Markt bezogen werden. Sie haben elastische Eigenschaften und wirken somit abdichtend. Darüber hinaus besitzt dieses Material gleichermaßen gute Eigenschaften sowohl in wärmedämmender Hinsicht als auch als Brandschutzmittel. Da das Intumeszenzmaterial außerdem bei Wärmezufuhr aufschäumt, ist es für den Einsatz in Verbundprofilen besonders geeignet, da somit im Brandfalle evtl. bestehende Hohlräume, über die sich insbes. Rauchgase, aber auch Flammen weiter verbreiten könnten, geschlossen werden.

Aus der DE 87 05 954 U ist beispielsweise ein Verbundprofil bekannt, das zur Brandsicherung zusätzlich ein hitzebeständiges Verankerungselement aufweist.

Weiter ist aus der DE 32 35 219 Al ein Verbundprofil für feuersichere Türen, Fenster oder dergleichen bekannt, bei welchem zwischen den Druckflächen der Teilprofile ein Wärmedämmstoff angeordnet ist, der bei erhöhter Temperatur unter Schaumbildung expandiert. Durch die gegenseitig verschachtelt ineinandergreifende Ausgestaltung der Teilprofile ist trotz des expandierenden Dämmstoffs einigermaßen sicher gestellt, daß Verformungen oder ein gegenseitiges Lösen der Teilprofile bei Hitzeeinwirkung in der Regel nicht auftreten werden.

Die AT 391 522 B beschreibt einen Fenster- und Flügelrahmen, bei welchem die Metallprofilteile von Grundprofilteilen gebildet werden, die über Querstege verbunden und auf Abstand gehalten sind. Diese Querstege, die einen nicht unbeträchtlichen Wärmetransport verursachen, sind mit im Brandfall aufquellenden Dichtstreifen versehen.

Der Erfindung liegt die Aufgabe zugrunde, ein Verbundprofil der eingangs genannten Art so auszubilden, daß neben einer guten Wärmedämmung ein hoher Brandschutz erreicht wird sowie eine einfache Verarbeitung des zur Wärmedämmung und als Brandschutzmittel verwendeten Materials möglich ist, wobei auch im Brandfall keine Beeinträchtigung der Stabilität des Verbundprofils erfolgen soll.

Nach einer ersten Ausgestaltung der Erfindung wird diese Aufgabe dadurch gelöst, daß die massiven Intumeszenz-Streifen mit Durchgangsbohrungen zur gegenseitigen Verschraubung der beiden Metallprofile mit Schrauben versehen sind, wobei die Schrauben zweckmäßigerweise aus austenitischem Edelstahl bestehen.

Der durch die Erfindung erreichte Vorteil besteht im wesentlichen darin, daß durch die Verschraubung auch im Brandfall die volle Stabilität des Verbundprofils sichergestellt wird, ohne daß es hierzu speziell gestalteter und insoweit häufig nicht einsetzbarer Profile bedarf. Zugleich ist dadurch sichergestellt, daß eine Verschlechterung hinsichtlich des unerwünschten Wärmetransports nur punktuell, nämlich an den Verschraubungen auftritt.

Nach einer zweiten Ausgestaltung der Erfindung, bei der das Verbindungselement von dünnwandigen Profilteilen gebildet ist, die wenigstens im Bereich ihrer sich zwischen den beiden Metallprofilen erstreckenden Stege mit Intumeszenz-Streifen versehen sind, wird diese Aufgabe dadurch gelöst, daß die zwischen den beiden Metallprofilen sich erstreckenden Stege der Profilteile mit runden, rechteckigen oder ähnlichen Aussparungen versehen sind. Auf diese Weise kann die Wärmeleitung zwischen den beiden Metallprofilen nochmals weiter verringert werden, ohne die Festigkeit oder Stabilität entscheidend zu verschlechtern.

Bei der zweiten vorgesehenen Ausführungsform bestehen die dünnwandigen Profilteile aus Edelstahl, das in Dicken von unter 1 mm, sogar unter 0,5 mm eine ausreichende Festigkeit bietet, darüber hinaus schlecht wärmeleitend ist, so daß von besonderem Vorteil die hohe Stabilität auch bei hohen Temperaturen ist. Darüber hinaus läßt sich Edelstahl gut umformen, sc daß dem jeweiligen Anwendungsfall entsprechend geeignete Profilteile einfach herstellbar sind.

Die Metallprofile können mit einer hinterschnittenen Nut zur Aufnahme des ein schwalbenschwanzartig verbreitetes Fuß- bzw. Kopfteil aufweisenden Profilteils versehen sein, wobei die sich zwischen dem Fuß und dem Kopfteil erstreckenden Stege außenseitig mit Intumeszenzmaterial beschichtet sind.

Es besteht jedoch auch die Möglichkeit, daß das Profilteil von zwei sich mit ihrem Rücken gegenüberstehenden U-Profilen gebildet ist, die in Intumeszenzmaterial eingebettet sind. Weiter kann das Profilteil im Querschnitt eine näherungsweise X-förmige Gestalt aufweisen und ebenfalls vollständig von Intumeszenzmaterial ummantelt sein.

Nach einer weiteren Ausführungsform der Erfindung weist das Profilteil im Querschnitt eine von zwei aneinander anschließenden U-Profilen gebildete, näherungsweise S-förmige Gestalt auf, wobei das eine U-Profil zur Aufnahme des Randes einer Glasscheibe eingerichtet und innenseitig an den beiden Profilschenkeln sowie außenseitig am Profilrücken mit Intumeszenzmaterial beschichtet ist.

Im folgenden wird die Erfindung an in der Zeichnung dargestellten Ausführungsbeispielen näher erläutert; es zeigen:
- Fig. 1: ein Verbundprofil zum Einsatz an einer Fassade,
- Fig. 2: ein Verbundprofil im Bereich eines Fensters,
- Fig. 3: ein Verbindungselement aus einem Profilteil mit einer Beschichtung aus Intumeszenzmaterial,
- Fig. 4: bis 7 weitere Ausführungsformen von Verbindungselementen.

Das in der Zeichnung dargestellte wärmedämmende Verbundprofil ist vorgesehen für Fassaden, Fenster, Türen, insbes. zur Anwendung bei Brandschutzkonstruktionen. Es besteht aus zwei Metallprofilen 1, 2 , die über wenigstens ein Verbindungselement 3 miteinander verbunden und auf Abstand voneinander gehalten sind. Das Verbindungselement 3 dient dabei sowohl zur Wärmedämmung als auch als Brandschutzmittel.

Im einzelnen ist das Verbindungselement 3 entweder von massiven Intumeszenz-Streifen bzw. -Leisten gebildet, wie dies in den Fig. 1 an einem Fassadenprofil und in Fig. 2 an einem Fenster dargestellt ist. Die massiven Intumeszenz-Streifen sind dabei mit Durchgangsbohrungen 4 versehen, durch die hindurch eine gegenseitige Verschraubung 5 der beiden Metallprofile 1, 2 möglich ist. Das Intumeszenzmaterial hat gute wärmedämmende Eigenschaften und ist elastisch, so daß eine gute Abdichtung dort, wo Wasser in das Verbundprofil eindringen kann, gegeben ist. Bei Wärmezufuhr schäumt das Intumeszenzmaterial auf, wodurch im Brandfall weitere im Verbundprofil vorhandene Hohlräume geschlossen werden, so daß Rauch, Gase und Flammen an der Ausbreitung durch das Verbundprofil hindurch gehindert werden.

Bei einer zweiten Ausführungsform ist das Verbindungselement 3 von dünnwandigen Profilteilen 6 gebildet, die wenigstens im Bereich ihrer sich zwischen den beiden Metallprofilen 1, 2 erstreckenden Stege mit Intumeszenz-Streifen beschichtet sind, die hier mit der Bezugsziffer 7 bezeichnet sind. Die Profilteile bestehen vorteilhafterweise aus dünnwandigem Edelstahlmaterial, da Edelstahl selbst schlecht wärmeleitend ist und darüber hinaus eine hohe Stabilität auch bei hohen Temperaturen aufweist. Edelstahl läßt sich darüber hinaus sehr dünnwandig einsetzen, wobei im hier vorliegenden Anwendungsfall Materialstärken von unter 1 mm, u. U. sogar unter 0,5 mm möglich sind.

Das Profilteil 6 kann gemäß Fig. 3 im Querschnitt quadratische oder rechteckige Gestalt besitzen.

Es besteht jedoch auch die in Fig. 4 dargestellte Möglichkeit, daß die Metallprofile 1, 2 mit einer hinterschnittenen Nut 8 zur Aufnahme des ein schwalbenschwanzartig verbreitertes Fuß- bzw. Kopfteil 9 aufweisenden Profilteils 6 versehen sind. Die sich zwischen dem Fuß- und dem Kopfteil 9 erstreckenden Stege sind außenseitig mit Intumeszenzmaterial beschichtet. Das Profilteil 6 nach Fig. 5 ist von zwei sich mit ihrem Rücken gegenüberstehenden U-Profilen gebildet, die in Pallusol eingebettet und gegebenenfalls zusätzlich von Intumeszenzmaterial ummantelt sind.

Eine ähnliche Befestigungsmöglichkeit wie bei dem Ausführungsbeispiel nach Fig. 4 ist bei dem Profilteil nach Fig. 6 gegeben, das im Querschnitt eine näherungsweise X-förmige Gestalt aufweist und ebenfalls vollständig von Intumeszenzmaterial ummantelt ist.

Das Profilteil nach Fig. 7 schließlich weist im Querschnitt eine von zwei aneinander anschließenden U-Profilen 11, 12 gebildete, näherungsweise S-förmige Gestalt auf, wobei das eine U-Profil 11 zur Aufnahme des Randes einer Glasscheibe 10 eingerichtet und innenseitig an den beiden Profilschenkeln sowie außenseitig am Profilrücken mit Intumeszenzmaterial 7 beschichtet ist.

Wie sich insbes. aus der Fig. 3 ergibt, sind die zwischen den beiden Metallprofilen 1, 2 sich erstreckenden Stege der Profilteile 6 mit runden, rechteckigen oder ähnlichen Aussparungen 13 versehen, um eine Verminderung der Wärmeleitung zwischen den beiden Metallprofilen 1, 2 zu erreichen.

## Patentansprüche

1. Wärmedämmendes Verbundprofil für Fassaden, Fenster, Türen und dergleichen, insbesondere für Brandschutzkonstruktionen, bestehend aus zwei Metallprofilen (1, 2), die über wenigstens ein Verbindungselement (3) miteinander verbunden und auf Abstand voneinander gehalten sind, wobei das Verbindungselement (3) von massiven Intumeszenz-Streifen bzw. -Leisten gebildet ist, dadurch gekennzeichnet, daß die massiven Intumeszenz-Streifen mit Durchgangsbohrungen (4) zur gegenseitigen Verschraubung der beiden Metallprofile (1, 2) versehen sind.

2. Wärmedämmendes Verbundprofil für Fassaden, Fenster, Türen und dergleichen, insbesondere für Brandschutzkonstruktionen, bestehend aus zwei Metallprofilen (1, 2), die über wenigstens ein Verbindungselement (3) miteinander verbunden und auf Abstand voneinander gehalten sind, wobei das Verbindungselement (3) von dünnwandigen Profilteilen (6) gebildet ist, die wenigstens im Bereich ihrer sich zwischen den beiden Metallprofilen (1, 2) erstreckenden Stege mit Intumeszenz-Streifen (7) versehen sind, dadurch gekennzeichnet, daß die zwischen den beiden Metallprofilen (1, 2) sich erstreckenden Stege der Profilteile (6) mit runden, rechteckigen oder ähnlichen Aussparungen (13) versehen sind.

3. Verbundprofil nach Anspruch 2, dadurch gekennzeichnet, daß die dünnwandigen Profilteile (6) aus Edelstahl bestehen.

4. Verbundprofil nach Anspruch 2 oder 3, dadurch gekennzeichnet, daß das Profilteil (6) im Querschnitt quadratische oder rechteckige Gestalt besitzt.

5. Verbundprofil nach einem der Ansprüche 2 bis 4, dadurch gekennzeichnet, daß die Metallprofile (1, 2) mit einer hinterschnittenen Nut (8) zur Aufnahme des ein schwalbenschanzartig verbreitertes Fuß- bzw. Kopfteil (9) aufweisenden Profilteils (6) versehen sind, wobei die sich zwischen dem Fuß- und dem Kopfteil (9) erstreckenden Stege außenseitig mit Intumeszenzmaterial (7) beschichtet sind.

6. Verbundprofil nach Anspruch 2 oder 3, dadurch gekennzeichnet, daß das Profilteil (6) von zwei sich mit ihrem Rücken gegenüberstehenden U-Profilen gebildet ist, die in Intumeszenzmaterial eingebettet sind.

7. Verbundprofil nach Anspruch 2 oder 3, dadurch gekennzeichnet, daß das Profilteil (6) im Querschnitt eine näherungsweise X-förmige Gestalt aufweist und vollständig von Intumeszenzmaterial (7) ummantelt ist.

8. Verbundprofil nach Anspruch 2 oder 3, dadurch gekennzeichnet, daß das Profilteil (6) im Querschnitt eine von zwei aneinander anschließenden U-Profilen (11, 12) gebildete, näherungsweise S-förmige Gestalt aufweist, wobei das eine U-Profil (11) zur Aufnahme des Randes einer Glasscheibe (10) eingerichtet und innenseitig an den beiden Profilschenkeln sowie außenseitig am Profilrücken mit Intumeszenzmaterial (7) beschichtet ist.

## Claims

1. A heat-insulating composite member for facades, windows, doors and the like, in particular for fire-proofing structures, comprising two metal members (1, 2) which by way of at least one connecting element (3) are connected together and held at a spacing from each other, wherein the connecting element (3) is formed by solid intumescence strips or bars, characterised in that the solid intumescence strips are provided with through bores (4) for mutual screwing of the two metal members (1, 2).

2. A heat-insulating composite member for facades, windows, doors and the like, in particular for fire-proofing structures, comprising two metal members (1, 2) which by way of at least one connecting element (3) are connected together and held at a spacing from each other, wherein the connecting element (3) is formed by thin-walled shaped portions (6) which are provided with intumenscence strips (7) at least in the region of their webs which extend between the two metal members (1, 2), characterised in that the webs of the shaped portions (6), which extend between the two metal members (1, 2), are provided with round,rectangular or similar openings (13).

3. A composite member according to claim 2 characterised in that the thin-walled shaped portions (6) comprise high-grade steel.

4. A composite member according to claim 2 or claim 3 characterised in that the shaped portion (6) is of a square or rectangular configuration in cross-section.

5. A composite member according to one of claims 2 to 4 characterised in that the metal members (1, 2) are provided with a groove (8) of undercut configuration for receiving the shaped portion (6) which has a foot or head part (9) respectively which is enlarged in a dovetail-like configuration, wherein the webs which extend between the foot and the head parts (9) are coated on their outside with intumescence material (7).

6. A composite member according to claim 2 or claim 3 characterised in that the shaped portion (6) is formed by two U-shaped members which are disposed in opposite relationship with their backs and which are embedded in intumescence material.

7. A composite member according to claim 2 or claim 3 characterised in that the shaped portion (6) is of an approximately X-shaped configuration in cross-section and is completely enclosed by intumescence material (7).

8. A composite member according to claim 2 or claim 3 characterised in that in cross-section the shaped portion (6) is of an approximately S-shaped configuration formed by two mutually joined U-shaped parts (11, 12), wherein the one U-shaped part (11) is arranged to receive the edge of a pane of glass (10) and is covered with intumescence material (7) on the inside at the two limbs of the U-shape and on the outside at the back of the U-shape.

## Revendications

1. Profilé composite calorifuge pour des façades, des fenêtres, des portes et similaires, notamment pour des constructions coupe-feu, comprenant deux profilés métalliques (1, 2) qui sont liés l'un à l'autre par au moins un élément de liaison (3) et sont maintenus à distance l'un de l'autre, l'élément de liaison (3) étant formé de bandes ou de baguettes intumescentes massives, caractérisé par le fait que les bandes intumescentes massives sont pourvues de trous traversants (4) pour le vissage réciproque des deux profilés métalliques (1, 2).

2. Profilé composite calorifuge pour des façades, des fenêtres, des portes et similaires, notamment pour des constructions coupe-feu, comprenant deux profilés métalliques (1, 2) qui sont liés l'un à l'autre par au moins un élément de liaison (3) et sont maintenus à distance l'un de l'autre, l'élément de liaison (3) étant formé d'éléments de profilé (6) à paroi mince qui, au moins dans la région de leurs ailes qui s'étendent entre les deux profilés métalliques (1, 2), sont pourvus de bandes intumescentes (7), caractérisé par le fait que les ailes des éléments de profilé (6) qui s'étendent entre les profilés métalliques (1, 2) sont pourvues d'évidements (13) ronds, rectangulaires ou similaires.

3. Profilé composite calorifuge selon la revendication 2, caractérisé par le fait que les éléments de profilé (6) à paroi mince sont en acier allié.

4. Profilé composite calorifuge selon la revendication 2 ou 3, caractérisé par le fait que l'élément de profilé (6), en section transversale, a une forme carrée ou rectangulaire.

5. Profilé composite calorifuge selon une des revendications 2 à 4, caractérisé par le fait que les profilés métalliques (1, 2) sont pourvus d'une rainure (8) en contre-dépouille destinée à recevoir l'élément de profilé (6) portant une partie de pied ou une partie de tête (9) qui s'élargit en queue d'aronde, les ailes qui s'étendent entre la partie de tête et la partie de pied (9) étant revêtues côté extérieur avec un matériau intumescent.

6. Profilé composite calorifuge selon revendication 2 ou 3, caractérisé par le fait que l'élément de profilé (6) est formé de deux profilés en U, opposés par leur dos, qui sont noyés dans le matériau intumescent.

7. Profilé composite calorifuge selon revendication 2 ou 3, caractérisé par le fait que l'élément de profilé (6), en section transversale, a sensiblement une conformation en X et est entièrement enrobé par le matériau intumescent (7).

8. Profilé composite calorifuge selon revendication 2 ou 3, caractérisé par le fait que l'élément de profilé (6), en section transversale, a sensiblement une forme de S avec deux profilés en U (11, 12)joints, l'un des profilés en U (11) étant agencé pour recevoir le bord d'une vitre (10) et étant revêtu de matériau intumescent (7), côté intérieur sur les ailes de profilé et côté extérieur sur le dos de profilé.
